# EUROPÄISCHE PATENTSCHRIFT

(11) **EP 0 092 736 B1**
(45) Veröffentlichungstag und Bekanntmachung des Hinweises auf die Patenterteilung: **07.08.1985**
(21) Anmeldenummer: 83103552.2
(22) Anmeldetag: 13.04.1983
(51) Int. Cl.: B25B 23/145

(54) **Messwertgeber für Drehmoment- und/oder Drehwinkelmessung, insbesondere an motorgetriebenen Schraubern**
Transmitter for torque and/or angle measurement, particularly on power driven screwing tools
Capteur de mesure pour le mesurage de couples et/ou d'angles de rotation, notamment sur des visseuses entraînées par un moteur

(30) Priorität: 22.04.1982 DE 3214889
(43) Veröffentlichungstag der Anmeldung: 02.11.1983
(73) Patentinhaber: ROBERT BOSCH GMBH, 70442 Stuttgart (DE)
(72) Erfinder: Hettich, Alfred, D-7022 Leinfelden-Echterdingen (DE); Raidt, Wolfgang, D-7303 Neuhausen (DE); Roll, Karl, D-7022 Leinfelden (DE); Schwarze, Wilhelm W., D-7000 Stuttgart 80 (DE); Stroezel, Reinhold, D-7022 Leinfelden (DE)

## Beschreibung

### Stand der Technik

Die Erfindung geht aus von einem Meßwertgeber nach der Gattung des Hauptanspruchs. Es ist schon ein solcher Meßwertgeber bekannt aus der DE-OS 29 51 148. Dort ist jedoch die Frage des Einbaus eines solchen Meßwertgebers in ein Getriebe oder ein Maschinengehäuse nicht angesprochen. Besonders beim Einsatz solcher Meßwertgeber für motorgetriebene Schrauber ergaben sich Probleme für einen fertigungstechnisch und damit wirtschaftlich günstigen Aufbau. Auch die schon bei anderen Gebern aufgetretenen Schwierigkeiten beim Versuch die elektrischen Signale vom Meßwertgeber störungsfrei auf geeignete Anzeigemittel zu übertragen, bestehen hier nach wie vor.

### Vorteile der Erfindung

Der erfindungsgemäße Meßwertgeber mit den kennzeichnenden Merkmalen des Hauptanspruchs hat demgegenüber den Vorteil, daß er leicht in das Gehäuse einer Maschine oder eines Getriebes eingefügt bzw. an dieses Gehäuse angefügt werden kann, ohne daß der Grundaufbau der Maschine oder des Getriebes verändert werden muß. Durch die Ausstattung des Meßwertgebers mit einem eigenen Gehäuse und Kupplungsmitteln die am Maschinengehäuse und am Endglied des Getriebes der maschine bereits vorhanden sind, ist es auf einfache Weise möglich, vorhandene Maschinen oder Getriebe nachträglich mit ihm auszustatten.

Durch die in den Unteransprüchen aufgeführten Maßnahmen sind vorteilhafte Weiterbildungen und Verbesserungen des im Hauptanspruch angegebenen Meßwertgebers. möglich. Der gewählte Aufbau mit zwei geschlitzten Hülsen, die den Torsionsbereich einer Torsionswelle übergreifen, ermöglicht eine raumsparende Bauweise. Besonders als Handwerkzeug ausgebildete, motorgetriebene Schrauber bleiben trotz Ausrüstung mit dem Meßwertgeber schlank und handlich. Bei solchen Geräten hat die durch die Erfindung aufgezeigte einfache Lösung für das störungsfreie Übertragen der elektrischen Signale den zusätzlichen Vorteil, daß das der Kabelführung und dem Schutz des Kabels dienende Rohr zugleich als Handschutz eingesetzt ist. Der Aufbau des Meßwertgebers als Baugruppe gestattet eine Abstimmung der Längentoleranzen innerhalb dieser Baugruppe, der Meßfehler durch axiales Verschieben des Systems weitgehend ausschaltet. Bei beidseitig gelagerter Anordnung sind Einflüsse durch axiales Verschieben ganz ausgeschlossen.

### Zeichnung

Zwei Ausführungsbeispiele des Erfindungsgegenstandes sind in der Zeichnung dargestellt und in der nachfolgenden Beschreibung näher erläutert. Es zeigen Figur 1 ein erstes Ausführungsbeispiel eines Winkelschraubers mit eingesetzem Meßwertgeber im Längsschnitt, Figur 2 ein zweites Ausführungsbeispiel des Schraubers mit angesetztem Meßwertgeber im Längsschnitt, Figur 3 eine Seitenansicht der inneren und Figur 4 eine Seitenansicht der äußeren von zwei geschlitzten Hülsen, die in beiden Ausführungsbeispielen gleich sind.

### Beschreibung der Ausführungsbeispiele

Im ersten Ausführungsbeispiel nach den Figuren 1, und 4 ist ein Winkelschrauber 1 mit einer Meßwertgeberbaugruppe 2 ergänzt. Im Getriebegehäuse 3 des Winkelschraubers 1 ist ein Planetengetriebe 4 angeordnet. Eine Hülse 5 mit einer Innenverzahnung 6 bildet das Endglied dieses Planetengetriebes 4. Die Hülse 5 ist über ein Kugellager 7 im Getriebegehäuse 3 abgestützt. Die Innenverzahnung 6 kann das verzahnte Ende 8 einer Torsionswelle 9 aufnehmen. Das andere Ende dieser Torsionswelle 9 besitzt einen zylindrischen Kopf 10 mit einer Innenverzahnung 11. Die Innenverzahnung 11 ist mit der Innenverzahnung 6 in der Hülse 5 gleich. Ein zylindrischer Ansatz 12 der Torsionswelle 9 nimmt eine geschlitzte Hülse 13 auf. Dabei ist die Hülse 13 mit dem zylindrischen Ansatz so verklebt, daß der Teil der Hülse 13 mit Schlitzen 14 den für die Torsion vorgesehenen Bereich 15 der Torsionswelle 9 übergreift. Eine in der gleichen Weise wie die Hülse 13 geschlitzte Hülse 16 ist so auf den Kopf 10 der Torsionswelle 9 aufgeklebt, daß ihr Teil mit Schlitzen 17 den Teil der Hülse 13 mit den Schlitzen 14 übergreift. Bei unbelasteter Torsionswelle 9 überdecken die Stege zwischen den Schlitzen 17 die Schlitze 14. Die geschlitzte Hülse 16 ist ihrerseits im Bereich ihrer Schlitze 17 umgeben von einer Hülse 18, die eine Wicklung 19 trägt. Der aus dieser Hülse 18 und der Wicklung 19 gebildete Spulenkörper ist eingeklebt in den zylindrischen Innenraum eines Baugruppengehäuses 21. Das Baugruppengehäuse 21 besitzt einen Auslaßstutzen 22 für ein Kabel 23. Drahtenden 24 und 25 aus diesem Kabel 23 sind mit der Wicklung 19 auf der Hülse 18 verbunden. Der Auslaßstutzen 22 besitzt eine Aufnahmebohrung 26 für ein Rohr 27. Eine Schraube 28 in einer Gewindebohrung im Auslaßstutzen 22 dient zum Festklemmen des Rohrs 27 in der Aufnahmebohrung 26. Das Kabel 23 ist durch das Rohr 27 weitergeführt bis in eine Hülse 29. Die Hülse 29 ist mittels einer Lasche 30 am Ende eines Maschinengehäuses 31 befestigt. Außerdem nimmt die Hülse 29 eine Steckdose 32 auf, die als Steckverbindung für ein weiterführendes Kabel dient. Die diesseitigen Kabelenden 33 und 34 sind mit entsprechenden Kontakthülsen 35 und 36 der Steckdose 32 verbunden. Zwischen dem Auslaßstutzen 22 und der Hülse 29 ist das Rohr 27 mit einem Klemmhalter 37 zusätzlich abgestützt. Das Rohrstück zwischen dem Klemmhalter 37 und der Hülse 29 übergreift den als Handgriff für den Bedienenden ausgebildeten Bereich 38 des Maschinengehäuses 31, in dem auch eine Bedienungshandhabe 39 angeordnet ist. So wird dieser Teil des Rohrs 27 zum Handschutz für den Bedienenden.

Das Getriebegehäuse 3 und das Baugruppengehäuse 21 sind über eine Kupplungsverzahnung 40, 41 und eine diese übergreifende Gewindeverbindung mit einer Gewindehülse 42, einem Sicherungsring 43 und einem Gewinde 44 außen auf dem Getriebegehäuse 3 verbunden. Die gleiche Verbindung mit Kupplungsverzahnung 40/41, Gewindehülse 42, Sicherungsring 43 und einem Außengewinde 44 - hier am Ende des Baugruppengehäuses 21 - ist hergestellt zwischen dem Baugruppengehäuse 21 und einem Spindelgehäuse 45 des Winkelschraubers 1. Im Spindelgehäuse 45 lagert mittels eines Rollenlagers 46 und eines Axiallagers 47 eine Spindel 48. Das Axiallager 49 ist im Spindelgehäuse 45 mittels einer Mutter 49 gehalten. Durch diese Mutter 49, die in das Spindelgehäuse 45 eingeschraubt ist, greift ein verzahnter Zapfen 50 der Spindel 48 in die Innenverzahnung 11. Das andere Ende der Spindel 48 ist über ein nicht dargestelltes Zahnradgetriebe mit einem Abtriebsglied 51 des Winkelschraubers 1 verbunden. Ein Vierkantzapfen 52 des Abtriebgliedes 51 tritt nach außen und kann ein beliebiges Schraubwerkzeug aufnehmen. Die geschlitzten Hülsen 13 und 16 sind in den Figuren 3 und 4 nochmals gesondert dargestellt, um die Anordnung der Schlitze 14 und 17 besser zeigen zu können. Eine Anschlußmutter 53 dient zum Anschluß eines Luftschlauchs. Über ihn wird einem nicht dargestellten Luftmotor im Maschinengehäuse 31 Druckluft zugeführt.

Beim Arbeiten mit dem Winkelschrauber 1 wird die Kraft des Motors über die Torsionswelle 9 zum Abtriebsglied 51 hin übertragen. Beim Schraubvorgang übertragene Drehmomente bewirken ein Verdrehen der Enden der Torsionswelle 9 gegeneinander. Damit verdrehen sich auch die geschlitzten Hülsen 13 und 16 gegeneinander und verändern durch Ändern des Wirbelstromfeldes die Impedanz in der Spule mit der Wicklung 19. Diese Veränderungen werden als Meßwerte auf entsprechende, hier nicht näher dargestellte Meßgeräte übertragen und dort ausgewertet. Durch die gewählte Ausbildung des Meßwertgebers als Meßwertgeberbaugruppe 2 kann diese Meßwertgeberbaugruppe 2 in einen Winkelschrauber 1 eingesetzt werden der bisher ohne solchen Meßwertgeber arbeitete. Durch das Rohr 27 ist eine störungsfreie Übertragung der Meßwerte gewährleistet und zugleich die Hand des Bedienenden wirkungsvoll geschützt.

Im Ausführungsbeispiel nach Figur 2 sind die gleichen geschlitzten Hülsen 13 und 16 und die gleiche Hülse 18 mit der Wicklung 19 verwendet. Anstelle der Torsionswelle 9 ist eine Torsionswelle 54 verwendet, die zugleich Abtriebsglied und Spindel ist und einen Vierkantzapfen 55 aufweist. In einem Kopf 56 dieser Torsionswelle 54 ist ein Innensechskant 57 eingearbeitet. In dieses Innensechskant kann ein Sechskantzapfen eines hier nicht näher dargestellten Getriebeendgliedes eines Schraubers eingreifen. Die geschlitzten Hülsen 13 und 16 sind in gleicher Weise wie mit der Torsionswelle 9 auch mit der Torsionswelle 54 verklebt. Ein Kugellager 58 lagert die Torsionswelle 54 mit der geschlitzten Hülse 13 in einem Baugruppengehäuse 59. Zum Schrauber hin ist das Baugruppengehäuse durch Dichtmittel 60 bis 62 abgedichtet, die in eine Ausdrehung 63 im Baugruppengehäuse 59 eingelegt sind und sich am Umfang des Kopfes 56 der Torsionswelle 54 anlegen. Eine Radialbohrung 64 im Baugruppengehäuse 59 dient als Durchlaß für ein Kabel 65. Dieses Kabel 65 ist außen am Baugruppengehäuse 59 durch eine Schraube 66 und eine Schelle 67 festgeklemmt. Die Drahtenden 68 und 69 aus dem Kabel 65 sind mit der einschichtigen Wicklung 19 verbunden. Das andere Ende des Kabels 65 führt zu einer Steckerkupplung 70, über die die über das Kabel übertragenen Signale in bekannter Weise weitergeleitet werden zu den Meßgeräten.

Die Ausführung dieses Meßwertgebers mit dem Baugruppengehäuse 59 kann über einen Gewindeansatz 71 mit dem Maschinengehäuse oder dem Getriebegehäuse eines Schraubers verbunden werden. Sie dient hier als Vorsatz.

## Patentansprüche

1. Meßwertgeber für Drehmoment und/oder Drehwinkelmessung an motorgetriebenen Schraubern mit einem in die Getriebekette vom Motor zum Schraubelement eingeschalteten, torsionselastischen Glied (9, 54), dessen Enden mit je einem von zwei gegeneinander verdrahbaren Rotationskörpern drehfest verbunden sind, die Aussparungen haben und so in verschiedenen Relativlagen zueinander in ihrer Nähe aufgebaute elektromagnetische Felder unterschiedlich beeinflußen, dadurch gekennzeichnet, daß der Meßwertgeber in einer selbständigen Baugruppe (2) mit eigenem Gehäuse (21, 59) zusammengefaßt ist, und daß die Baugruppe Kupplungsmittel (40 bis 44) zum Einfügen in das Maschinengehäuse oder Getriebegehäuse (3) oder zum Anfügen an das Maschinengehäuse oder Getriebegehäuse und Mittel (6 bis 8, 11 bis 50, 57) zum Einfügen des torsionselastischen Gliedes (9, 54) in die Getriebekette vom Motor zum Abtriebsglied (51, 54) enthält.

2. Meßwertgeber nach Anspruch 1, dadurch gekennzeichnet, daß das Baugruppengehäuse (21, 59) eine Öffnung (64) und/oder Anschlußteile (22, 27, 66 bis 67) zur Aufnahme eines Kabels (23, 65) hat.

3. Meßwertgeber nach einem der Ansprüche 1 und 2, dadurch gekennzeichnet, daß das Baugruppengehäuse (21) eine Kupplungsverzahnung (40 bis 41) und/oder Teile (42 bis 44) einer Gewindeverbindung zum Getriebegehäuse (3) hat, die einen in Umfangsrichtung ausgerichteten Zusammenbau des Baugruppengehäuses (21) und des Getriebegehäuses (3) erleichtern.

4. Meßwertgeber nach einem der Ansprüche 1 bis 3, dadurch gekennzeichnet, daß am Baugruppengehäuse (21) ein Rohr (27) befestigt ist, das zur Aufnahme des Kabels (23) dient und als Handschutz den als Handgriff für den Bedienenden ausgebildeten Bereich (38) der Maschine (1) mit Abstand übergreift.

5. Meßwertgeber nach Anspruch 4, dadurch gekennzeichnet, daß das Rohr (27) in einer Hülse (29) endet, die mittels einer Lasche (30) am Ende des Maschinengehäuses (31) befestigt ist und eine Steckdose (32) für eine Steckverbindung mit einem weiterführenden Kabel aufnimmt.

6. Meßwertgeber nach einem der Ansprüche 4 und 5, dadurch gekennzeichnet, daß das Rohr (27) in der Nähe des als Handgriff ausgebildeten Bereichs (38) der Maschine (1) mit einem Klemmhalter (37) zusätzlich abgestützt ist.

7. Meßwertgeber nach einem der Ansprüche 1 bis 6, dadurch gekennzeichnet, daß das Baugruppengehäuse (59) zugleich Spindellager für die Schrauberspindel ist.

8. Meßwertgeber nach einem der Ansprüche 1 bis 7, dadurch gekennzeichnet, daß das torsionselastische Glied eine Torsionswelle (9, 54) ist, daß am antriebsseitigen Ende und am abtriebsseitigen Ende dieser Torsionswelle je eine geschlitzte Hülse (13, 16) aus elektrisch leitendem Werkstoff befestigt ist, die einander übergreifen und im entspannten Zustand der Torsionswelle (9, 54) ihre Schlitze (14, 17) wechselseitig überdecken, und daß die Hülsen (13, 16) von einem Spulenkörper (18 bis 19) umgeben sind, der in dem Baugruppengehäuse (21, 59) befestigt ist.

9. Meßwertgeber nach einem der Ansprüche 1 bis 8, dadurch gekennzeichnet, daß er als Spulenkörper eine Hülse (18) als Träger einer Wicklung (19) - innen oder außen - umfaßt, die in das Baugruppengehäuse (21, 59) eingeklebt ist.

10. Meßwertgeber nach einem der Ansprüche 1 bis 9, dadurch gekennzeichnet, daß er zwei geschlitzte Hülsen (13,16) umfaßt, von denen je eine an einem Ende einer Torsionswelle (9, 54) festgeklebt ist.

11. Meßwertgeber nach einem der Ansprüche 1 bis 10, dadurch gekennzeichnet, daß die Torsionswelle (69) an mindestens einem Ende als Steckkupplung (8, 11) ausgebildet ist.

12. Meßwertgeber nach einem der Ansprüche 1 bis 10, dadurch gekennzeichnet, daß die Torsionswelle (54) selbst das Ende einer Schrauberspindel bildet und an ihren beiden Enden Schlüsselflächen (55, 57) hat.

13. Meßwertgeber nach einem der Ansprüche 1 bis 12, dadurch gekennzeichnet, daß das Baugruppengehäuse (59) zum Maschinengehäuse hin abgedichtet ist.

14. Meßwertgeber nach einem der Ansprüche 1 bis 13, dadurch gekennzeichnet, daß die Kupplungsmittel des Baugruppengehäuses und des torsionseiastischen Glieds, den Kupplungsmitteln des Spindellagers und der Schrauberspindel bzw. den Kupplungsmitteln des Maschinengehäuses und des Endgliedes des Getriebes gleich sind.

## Claims

1. Measuring sensor for measuring torque and/or angles of rotation on motor-driven screwdrivers, with a torsionally elastic member (9, 54) which is inserted in the transmission chain from the motor to the screwing element and the ends of which are each connected fixedly in terms of rotation to one of two bodies of revolution which are rotatable relative to one another and have recesses and which thus, in different relative positions in relation to one another, exert different influences on electromagnetic fields generated in their vicinity, characterised in that the measuring sensor is combined in an independent sub-assembly (2) with its own housing (21. 59), and in that the sub-assembly contains coupling means (40 to 44) for insertion into the machine housing or transmission housing (3) or for attachment to the machine housing or transmission housing and means (6 to 8, 11 to 50, 57) for . inserting the torsional elastic member (9, 54) into the transmission chain from the motor to the power take-off member (51, 54).

2. Measuring sensor according to Claim 1. characterised in that the sub-assembly housing (21, 59) has an orifice (64) and/or connection parts (22, 27, 66 to 67) for receiving a cable (23, 65).

3. Measuring sensor according to one of Claims 1 and 2, characterised in that the sub-assembly housing (21) has coupling toothing (40 to 41) and/or parts (42 to 44) of a threaded connection to the transmission housing (3), which make it easier to assemble the sub-assembly housing (21) and the transmission housing (3) in the peripheral direction.

4. Measuring sensor according to one of Claims 1 to 3, characterised in that there is fastened to the sub-assembly housing (21) a tube (27) which serves for receiving the cable (23) and which, as protection for the hand, engages over the region .(38) of the machine (1) designed as a handle for the operator.

5. Measuring sensor according to Claim 4, characterised in that the tube (27) ends in a sleeve (29) which is fastened to the end of the machine housing (31) by means of a strap (30) and receives a socket (32) for a plug connection to a continuing cable.

6. Measuring sensor according to one of Claims 4 and 5, characterised in that the tube (27) is additionally supported, in the vicinity of the region (38) of the machine (1) designed as a handle, by means of a clamping holder (37).

7. Measuring sensor according to one of Claims 1 to 6, characterised in that the sub-assembly housing (59) is at the same time a spindle bearing for the screwdriver spindle.

8. Measuring sensor according to one of Claims 1 to 7, characterised in that the torsionally elastic member is a torsion shaft (9, 54), in that a slotted sleeve (13, 16) consisting of electrically conductive material is fastened respectively to the end of this torsion shaft on the drive side and to its end on the power take-off side, these sleeves engaging over one another and, in the relaxed state of the torsion shaft (9, 54), mutually covering their slots (14, 17), and in that the sleeves (13, 16) are surrounded by a coil form (18 to 19) which is fastened in the sub-assembly housing (21, 59).

9. Measuring sensor according to one of Claims 1 to 8, characterised in that it incorporates as a coil form, on the inside or outside, a sleeve (18) as a carrier of a winding (19) which is glued into the sub-assembly housing (21, 59).

10. Measuring sensor according to one of Claims 1 to 9, characterised in that it incorporates two slotted sleeves (13, 16), each of which is glued firmly to one end of a torsion shaft (9, 54).

11. Measuring sensor according to one of Claims 1 to 10, characterised in that the torsion shaft (9) is designed at at least one end as a plug coupling (8, 11).

12. Measuring sensor according to one of Claims 1 to 10. characterised in that the torsion shaft (54) itself forms the end of a screwdriver spindle and has key faces (55, 57) at both ends.

13. Measuring sensor according to one of Claims 1 to 12, characterised in that the sub-assembly housing (59) is sealed off from the machine housing.

14. Measuring sensor according to one of Claims 1 to 13, characterised in that the coupling means of the sub-assembly housing and of the torsionally elastic member are identical to the coupling means of the spindle bearing and of the screwdriver spindle and to the coupling means of the machine housing and of the output member. of the transmission.

## Revendications

1. Capteur de mesure pour'mesurer le couple et/ou un angle sur des visseuses à moteur avec un élément élastique de torsion (9.54) inséré dans la transmission allant du moteur vers l'élément de vissage, dont les extrémités sont reliées solidairement en rotation à chaque fois l'un de deux organes de rotation, susceptibles de tourner l'un par rapport à l'autre, ayant des cavités et influan- çant ainsi différemment des champs électromagnétiques établis à leur voisinage suivant leurs positions relatives différentes, caractérisé en ce que le capteur de mesure est réuni en un groupe constructif indépendant (2) ayant un boîtier propre (21, 59) et en ce que ce groupe constructif comporte des moyens d'accouplement (40-44) pour l'insertion dans le boîtier du moteur ou le boîtier de la transmission (3) et pour être réuni au boîtier de la machine ou au boîtier de la transmission ainsi que des moyens (6 à 8,11 à 50, 57) pour l'insertion de l'élément élastique en torsion (9, 54) dans la transmission allant du moteur à l'élément de sortie (51. 54).

2. Capteur de grandeur de mesure selon la revendication 1, caractérisé en ce que le boîtier du groupe constructif (21, 59) comporte une ouverture (64) et/ou des pièces de raccordement (22, 27, 66 à 67) pour recevoir un câble (23, 65).

3. Capteur de mesure selon l'une des revendications 1 et 2, caractérisé en ce que le boîtier (21) du groupe de construction comporte une denture d'embrayage (40-41) et/ou des parties (42-44) d'une liaison par vissage vers le boîtier de transmission (3), facilitant un montage aligné dans la direction périphérique du boîtier du groupe constructif (21) et du boîtier de transmission (3).

4. Capteur de mesure selon l'une des revendications 1 à 3, caractérisé en ce qu'un tube (27) est fixé au boîtier du groupe constructif (21), pour recevoir le câble (23) et celui-ci passe à une certaine distance par-dessus la poignée de la zone (38) servant à l'utilisateur de la machine (1) comme moyen de protection pour la main.

5. Capteur de mesure selon la revendication 4, caractérisé en ce que le tube (27) se termine dans une douille (29) qui est fixée à l'aide d'une patte (30) à l'extrémité du boîtier (31) de la machine et une prise (32) pour une liaison par enfichage avec un câble de transmission.

6. Capteur de mesure selon l'une des revendications 4 et 5, caractérisé en ce que le tube (27) est appuyé en outre au voisinage de la zone (38) de la machine (1) réalisée en forme de poignée par un collier (37).

7. Capteur de mesure selon l'une des revendications 1 à 6, caractérisé en ce que le boîtier du groupe de construction (59) est en même temps un palier de broche pour la broche de vissage.

8. Capteur de mesure selon l'une des revendications 1 à 7, caractérisé en ce que l'élément élastique en torsion est un arbre de torsion (9, 54) qui est fixé par l'extrémité située du côté de l'entraînement et par l'extrémité située du côté de la sortie de cet arbre de torsion dans une douille fendue respective (13, 16) en un matériau conducteur d'électricité, et qui se chevauchent et à l'état détendu de l'arbre de torsion (9, 54) leurs fentes (14, 17) se recouvrent alternativement, et en ce que les douilles (13, 16) sont entourées par un corps de bobine (18-19) qui est fixé dans le boîtier du groupe de construction (21, 59).

9. Capteur de mesure selon l'une des revendications 1 à 8, caractérisé en ce que comme corps de bobine, il entoure intérieurement ou extérieurement une douille (18) comme support d'un enroulement (19), collé dans le boîtier du groupe de construction (21, 59).

10. Capteur de mesure selon l'une des revendications 1 à 9, caractérisé en'ce qu'il se compose de deux douilles fendues (13, 16) dont chacune est collée solidairement à une extrémité d'un arbre de torsion (9, 54).

11. Capteur de mesure selon l'une des revendications 1 à 10, caractérisé en ce que l'arbre de torsion (69) est réalisé comme liaison d'enfichage .(8, 9) à au moins une de ses extrémités.

12. Capteur de mesure selon l'une des revendications 1 à 10, caractérisé en ce que l'arbre de torsion (54) forme lui-même l'extrémité d'une broche de vissage et présente des surfaces de clé (55, 57) à ses deux extrémités.

13. Capteur de mesure selon l'une des revendications 1 à 12, caractérisé en ce que le boîtier (59) du groupe de construction est relié de façon étanche par rapport au boîtier de la machine.

14. Capteur de mesure selon l'une des revendications 1 à 13, caractérisé en ce que les moyens de liaison du boîtier du groupe de construction et de l'élément élastique en torsion sont analogues aux moyens de liaison du palier de broche et de la broche de vissage ou aux moyens de liaison du boîtier de machine et de l'élément d'extrémité de la transmission.
